# EUROPÄISCHE PATENTSCHRIFT

(11) **EP 1 629 734 B1**
(45) Veröffentlichungstag und Bekanntmachung des Hinweises auf die Patenterteilung: **15.08.2007**
(21) Anmeldenummer: 05013586.2
(22) Anmeldetag: 23.06.2005
(51) Int. Cl.: A24C 5/47

(54) **Stegrad für eine Rolleinrichtung**
Drum with rib for a rolling device
Roue à arête pour und dispositif enrouleur

(30) Priorität: 30.08.2004 DE 102004042106
(43) Veröffentlichungstag der Anmeldung: 01.03.2006
(73) Patentinhaber: Hauni Maschinenbau AG, 21033 Hamburg (DE)
(72) Erfinder: Schlisio, Siegfried, 21502 Geesthacht (DE)
(74) Vertreter: Seemann, Ralph

(56) Entgegenhaltungen:
- EP-A- 0 821 887
- EP-A- 1 055 376
- EP-A- 1 344 464
- DE-B- 1 258 773
- GB-A- 1 035 939

## Beschreibung

Die Erfindung betrifft eine Einrichtung zum Rollen von stabförmigen Rauchartikelkomponenten, insbesondere Tabakstock-Filterstock-Tabakstock-Gruppen, mit einem eine Rollfläche aufweisenden Rollförderer und einer zugeordneten Gegenrollfläche, die zum Umrollen der Rauchartikelkomponenten einen Rollkanal bilden und relativ zueinander bewegbar sind, und einem am Einlass des Rolikanals angeordneten drehbaren Stegrad mit am Umfang des Stegrads unbeweglichen Stegen. Ferner betrifft die Erfindung eine Verwendung eines Stegrads in einer derartigen Einrichtung.

Vorrichtungen zum Rollen von stabförmigen Gegenständen sind aus dem Stand der Technik bekannt. So zeigt beispielsweise DE 37 02 915 C2 (entspricht US 4,825,882) eine Vorrichtung, die zum Herumwickeln von beleimten Verbindungsblättchen um die Stoßstellen von aus stabförmigen Tabakartikeln und Filterstopfen oder Mundstücken gebildeten Gruppen dient. Bel dieser Vorrichtung ist ein eine Rollfläche aufweisender Rollförderer und eine zugeordnete ortsfeste Gegenrollfläche vorgesehen, wobei Rollfläche und Gegenrollfläche zum Umrollen der Gruppen mit den Verbindungsblättchen einen Rollkanal bilden und relativ zueinander bewegbar sind. Bei dieser bekannten Vorrichtung sind der ortsfesten Gegenrollfläche vor dem Einlauf der Gruppen in den Rollkanal bewegte Stege zugeordnet, welche Stege unter relbschlüsslgem Erfassen der Gruppen der Bewegungsrichtung der Rollfläche des Rollförderers mit geringerer Geschwindigkeit folgen. Dadurch erhalten die Artikel eine negative Beschleunigung, so dass sie berelts vor ihrem Eintritt in den Rollkanal In Rollung versetzt werden. Diese Vorbeschleunigung führt zu einer Reduzierung der auf die Gegenstände beim Eintritt in den Rollkanal wirkenden negativen Beschleunigung und damit zu größerer Schonung der zu rollenden stabförmigen Gegenstände.

Eine weitere Vorrichtung zum Rollen von stabförmigen Gegenständen ist aus EP 0 687 424 B1 (entspricht US 5,577,518) bekannt. In dieser Druckschrift ist eine Vorrichtung offenbart, bei der umlaufende, In ihrer Geschwindigkeit gesteuerte Teilrollflächen mit jeweils einer Startleiste versehen sind, die mit einer ortsfesten Rollfläche ohne Startleiste zusammenwirken. Bel dieser Vorrichtung wird durch Nachführen der gesteuerten Teilrollflächen mit den zu rollenden Gegenständen noch vor dem Rollkanal versucht, die oben erwähnten nachteiligen Effekte zu vermeiden. Trotz der Nachführung der Startlelsten ist auch hier eine kräftige Beschleunigung der stabförmigen Gegenstände vor dem Eintritt der stabförmigen Gegenstände in den Rollkanal erforderlich, Für die Nachführung der Startlelsten wird außerdem eine sehr komplizierte und aufwendige Mechanik benötigt.

Ausgehend von diesem Stand der Technik Ist es Aufgabe der vorllegenden Erfindung, die Einleitung des Rollvorgangs bei der Überführung der stabförmigen Artikel In den Rollkanal zu verbessern.

Zur Lösung der Aufgabe wird bei einer Einrichtung zum Rollen von stabförmigen Rauchartikelkomponenten, insbesondere Tabakstock-Filterstock-Tabakstock-Gruppen, mit einem eine Rollfläche aufweisenden Rollförderer und einer zugeordneten Gegenrollfläche, die zum Umrollen der Rauchartikelkomponenten einen Rollkanal bilden und relativ zueinander bewegbar sind, und einem am Einlass des Rollkanals angeordneten drehbaren Stegrad mit am Umfang des Stegrads unbeweglichen Stegen vorgeschlagen, dass bezogen auf die Drehrichtung des Stegrads vor wenigstens einem Steg eine Vorrollfläche vorgesehen Ist, wobei zwischen der Vorrollfläche und der Rollfläche des Rollförderers ein Vorrollkanal als kanalartige Fortsetzung des Rollkanals beim Übergang der Rauchartikelkomponenten in den Rollkanal ausgeblldet ist.

Bel der Umrollung von Doppelzigaretten bzw. deren Komponenten werden diese zunächst von den Stegen eines sich drehenden Stegrads erfasst. Die Erfindung beruht auf dem Gedanken, dass die auf dem Stegrad fest angeordneten Stegen eine Vorrollfläche aufweisen, die so geformt Ist, dass sie Im Zusammenwirken mit dem Rollförderer, beispielsweise einer Rolltrommel, bzw. dessen Rollfläche einen Vorrollkanal mit im Wesentlichen gleich bleibendem Querschnitt bei der Abgabe der Rauchartlkelkomponenten in den Rollkanal bildet.

Gemäß einer bevorzugten Weiterblldung ist vorgesehen, dass der radiale Abstand der beiden Enden der Vorrollfläche verschieden ist, so dass eine geneigte Vorrollfläche am Stegrad ausgebildet ist.

Wenn ferner der radiale Abstand der Vorrollflächen bezogen auf die Drehrichtung des Stegrads und dem Mittelpunkt bzw. der Drehachse ansteigt, wird dadurch erreicht, dass während des Vorrollens der Rauchartikelgruppen der Andruck auf die Rauchartikel im Vorrolikanal konstant bleibt.

Die Teilrollung der Rauchartikelgruppen im Vorrollkanal wird dadurch verbessert, dass die Vorrollfläche eine raue Oberfläche aufweist. Insbesondere ist die Vorrollfläche hierzu genutet.

Ferner ist es bevorzugt, wenn die Gegenrollfläche als Oberfläche eines ortsfesten Rollklotzes ausgebildet ist.

Darüber hinaus ist es von Vorteil, wenn an der Gegenrollfläche am Einlass des Rollkanais eine Startleiste vorgesehen ist, so dass am Ende des gebildeten Vorrollkanals die Rauchartikelkomponenten durch die feststehende Leiste nochmals abgebremst und in den Rollkanal zwischen der Rolltrommel und Gegenrollfläche eingebracht werden.

Ferner wird die Aufgabe gelöst durch die Verwendung eines Stegrads mit am Umfang des Stegrads unbeweglichen Stegen in einer oben beschriebenen Einrichtung zum Rollen von stabförmigen Rauchartikelkomponenten, wobei das Stegrad dadurch weitergebildet ist, dass bezogen auf die Drehrichtung des Stegrads vor wenigstens einem Steg eine Vorrollfläche vorgesehen ist, wobel zwischen der Vorrollfläche und der Rollfläche des Rollförderers ein Vorrollkanal als kanalartige Fortsetzung des Rollkanals beim Übergang der Rauchartikelkomponenten in den Rollkanal ausgebildet ist. Zur Vermeidung von Wiederholungen wird auf die voranstehenden Ausführungen ausdrücklich verwiesen.

Die Erfindung wird nachstehend ohne Beschränkung des allgemeinen Erfindungsgedankens anhand eines Ausführungsbeispiels unter Bezugnahme auf die beigefügte schematische Zeichnung exemplarisch beschrieben, auf die Im Übrigen bezüglich der Offenbarung aller Im Text nicht näher erläuterten erfindungsgemäßen Einzelheiten ausdrücklich verwiesen wird. Es zeigt:
- Fig. 1: einen Ausschnitt aus einer schematischen Seitenansicht einer Ausführungsform der erfindungsgemäßen Einrichtung.

Eine in Förderrichtung des Pfells 1 umlaufende Rolltrommel 2 Ist an ihrem eine Rollfläche 3 bildenden Umfang mit Mulden 4 versehen, In die an einer stromauf vorgeordneten Übergabestelle von einer nicht weiter dargestellten Zuführtrommel aus Zigaretten und Filterstopfen bestehende, mit angehefteten Verbindungsblättchen 5 versehene Rauchartikelgruppen 6 übergeben wurden. Die Mulden 4 weisen Saugbohrungen 7 auf, die über einen hier nicht dargestellten. Steuerschlitz und einen ebenfalls nicht dargestellten Steuerring mit Saugluft vorsorgt werden.

In vorbestimmtem Abstand zum Umfang der Rolltrommel 2 ist ein starrer, ortsfester Rollklotz 9 vorgesehen. Eine der Rolltrommel 2 zugewandte Gegenrollfläche 10 des Rollklotzes 9 und die Rollfläche 3 der Rolltrommel 2 bilden zusammen einen Rolikanal 11. Am Beginn des Rollkanals 11 ist am Rollklotz 9 eine Startleiste 8 vorgesehen.

Die Startleiste 8 weist der Rollfläche 3 der Rolltrommel 2 zugewandt zwei in einem Winkel zueinander angeordnete Flächen auf, die eine der Rollfläche 3 zugewandte Kante bilden. Die Startleiste 8 ist so ausgebildet, dass in Förderrichtung 1 der Rolltrommel 2 am Eingang des Rollkanals 11 eine Verjüngung des Rollkanals 11 und anschließend eine Erweiterung des Rollkanals 11 ausgebildet Ist.

Bezogen auf die Förderrlchtung 1 der Rolltrommel 2 ist dem Rollklotz 9 im Elnlaufberelch des Rollkanals 11 ein Stegrad 12 zugeordnet. Das Stegrad 12 weist am Umfang zehn Stege 13 auf. Die Stege 13 sind radial auf dem Stegrad 12 angeordnet. Das Stegrad 12 wird in Pfeilrichtung 14 im Gegen-Uhrzeigersinn um eine Achse 15 angetrieben, so dass die Drehrichtungen des Stegrads 12 und der Rolltrommel 2 entgegengesetzt sind. Der Antrieb des Stegrads 12 Ist so ausgelegt, dass die Umlaufgeschwindigkeit der Stege 13 halb so groß ist, wie die Umfangsgeschwindigkeit der Rolltrommel 2. Die Stege 13 des Stegrads 12 überragen die Gegenrollfläche 10 des Rollklotzes 9 um ein geringes Maß in den Rollkanal 11.

Die Stege 13 sind von beiden Seiten mit Schrägen ausgebildet. Bezogen auf die Drehrichtung 14 des Stegrads 12 sind vor den Stegen 13 Vorrollflächen 16 mit einer angerauten . Oberfläche ausgebildet. Die Vorrollfläche 16 ist geneigt ausgebildet, so dass der radiale Abstand zur Drehachse 15 des Stegrads 12 in Drehrlchtung 14 des Stegrads 12 zunimmt.

Am Beginn des Rollbereiches am Einlauf des Rollkanals 11 werden die Rauchartikelgruppen 6 aus Filterdoppelzigaretten an ihrem Umfang von den Stegen 13 des Stegrads 12 erfasst, so dass die Rauchartikelgruppen 6 fest auf das Verblndungsblättchen 5 gedrückt und bel einer welteren Drehung der Rolltrommel 2 in Folge der halben Umlaufgeschwindigkeit der Stege 13 gegenüber der Rollfläche 3 mit einer ersten Tellbeschleunigung aus ihrer Mulde 4 herausgerollt werden.

Aufgrund der unterschiedlichen Umfangsgeschwindigkeiten der Rolltrommel 2 und des Stegrads 12 werden unmittelbar am Eingang des Rollkanals 11 und noch vor der Startleiste 8 die Rauchartikelgruppen 6 über die Schrägen der Stege 13 bewegt, so dass die Rauchartikelgruppen 6 die Vorrollfläche 16 berühren.

Beim Übergang der Rauchartikelgruppen 6 In den Rollkanal 11 bildet die Vorrollfläche 16 zusammen mit der Rollfläche 3 der Rolltrommel 2 einen Vorrollkanal vor der Startleiste 8 aus, der Im Wesentlichen den gleichen Durchmesser wie der Rollkanal 11 aufweist. Am Ende des durch die Drehung der Vorrollfläche 16 und der Rollfläche 3 kurzzeitig ausgebildeten Vorrollkanals vor der Startleiste 8 werden die Rauchartikelgruppen 6 durch die feststehende Startleiste 8 nochmals abgebremst und in den Rollkanal 11 zwischen der Rolltrommel 2 und dem Rollklotz 9 eingebracht.

Während des Durchlaufs durch den Rollkanal 11 rollen die Rauchartikelgruppen 6 mehrmals um Ihre eigene Achse und dabel auch durch sie überholende Mulden 4 hindurch.

### Bezugszeichenliste

- 1: Förderrichtung
- 2: Rolltrommel
- 3: Rollfläche
- 4: Mulde
- 5: Verbindungsblättchen
- 6: Rauchartikelgruppen
- 7: Saugbohrung
- 8: Startleiste
- 9: Rollklotz
- 10: Gegenrollftäche
- 11: Rollkanal
- 12: Stegrad
- 13: Steg
- 14: Drehrichtung
- 15: Achse
- 16: Verrollfläche

## Patentansprüche

1. Einrichtung zum Rollen von stabförmigen Rauchartlkelkomponenten (6), insbesondere Tabakstock-Filterstock-Tabakstock-Gruppen (5), mit einem eine Rollfläche (3) aufweisenden Rollförderer (2) und einer zugeordneten Gegenrollfläche (10), die zum Umrollen der Rauchartikelkomponenten (6) einen Rollkanal (11) bilden und relativ zueinander bewegbar sind, und einem am Einlass des Rollkanals (11) angeordneten drehbaren Stegrad (12) mit am Umfang des Stegrades (12) unbeweglichen Stegen (13), **dadurch gekennzeichnet, dass** bezogen auf die Drehrichtung des Stegrads (12) vor wenigstens einem Steg (13) eine Vorrollfläche (16) vorgesehen ist, wobei zwischen der Vorrollfläche (16) und der Rollfläche (3) des Rollförderers (2) ein Vorrollkanal als kanalartige Fortsetzung des Rollkanals (11) beim Übergang der Rauchartlkelkomponenten (6) in den Rollkanal (11) ausgebildet ist.

2. Einrichtung nach Anspruch 1, **dadurch gekennzeichnet, dass** der radiale Abstand der beiden Enden der Vorrollfläche (16) verschieden ist.

3. Einrichtung nach Anspruch 1 oder 2, **dadurch gekennzeichnet, dass** die Vorrollfläche (16) eine raue Oberfläche aufweist.

4. Einrichtung nach einem der Ansprüche 1 bis 3, **dadurch gekennzeichnet, dass** die Vorrollfläche (16) genutet ist.

5. Einrichtung nach einem oder mehreren der Ansprüche 1 bis 4, **dadurch gekennzeichnet, dass** die Gegenrollfläche (10) als Oberfläche eines ortsfesten Rollklotzes (9) ausgeblidet ist.

6. Einrichtung nach einem oder mehreren der Ansprüche 1 bis 5, **dadurch gekennzeichnet, dass** an der Gegenrollfläche (10) am Einlass des Rollkanals (11) eine Startleiste (8) vorgesehen ist.

7. Verwendung eines Stegrads (12) mit am Umfang des Stegrads (12) unbeweglichen Stegen (13) in einer Einrichtung zum Rollen von stabförmigen Rauchartikelkomponenten (6), insbesondere Tabakstock-Filterstock-Tabakstock-Gruppen (6), mit einem eine Rollfläche (3) aufweisenden Rollförderer (2) und einer zugeordneten Gegenrollfläche (10), die zum Umrollen der Rauchartikelkomponenten (6) einen Rollkanal (11) bilden und relativ zueinander bewegbar, **dadurch gekennzeichnet, dass** bezogen auf die Drehrichtung des Stegrads (12) vor wenigstens einem Steg (13) eine Vorrollfläche (16) vorgesehen ist, wobei zwischen der Vorrollfläche (16) und der Rollfläche (3) des Rollförderers (2) ein Vorrollkanal als kanalartige Fortsetzung des Rollkanals (11) beim Übergang der Rauchartlkelkomponenten (6) in den Rollkanal (11) ausgebildet ist.

8. Verwendung nach Anspruch 7, **gekennzeichnet durch** ein Stegrad (12) nach einem oder mehreren der Ansprüche 2 bis 4.

## Claims

1. Device for rolling rod-shaped smoking article components (6), in particular tobacco stock-filter stock-tobacco stock groups (6), with a rolling conveyor (2) comprising a rolling surface (3) and an associated counter rolling surface (10) which form a rolling channel (11) for rolling over the smoking article components (6) and which may be moved relative to one another, and a web wheel (12) which is rotatably arranged at the inlet of the rolling channel (11) and with fixed projections (13) on the periphery of the web wheel (12), **characterised in that** a front rolling surface (16) is provided in front of at least one projection (13) relative to the rotational direction of the web wheel (12), a front rolling channel being configured between the front rolling surface (16) and the rolling surface (3) of the rolling conveyor (2) as a channel-like extension of the rolling channel (11) during the transition of the smoking article components (6) into the rolling channel (11).

2. Device according to Claim 1, **characterised in that** the radial distance of both ends of the front rolling surface (16) is different.

3. Device according to Claim 1 or 2, **characterised in that** the front rolling surface (16) comprises a rough surface.

4. Device according to one of Claims 1 to 3, **characterised in that** the front rolling surface (16) is grooved.

5. Device according to one or more of Claims 1 to 4, **characterised in that** the counter rolling surface (10) is configured as a surface of a fixed rolling member (9).

6. Device according to one or more of Claims 1 to 5, **characterised in that** a starting strip (8) is provided on the counter rolling surface (10) at the inlet of the rolling channel (11).

7. Use of a web wheel (12) with fixed projections (13) on the periphery of the web wheel (12) in a device for rolling rod-shaped smoking article components (6), in particular tobacco stock-filter stock-tobacco stock-groups (6), with a rolling conveyor (2) comprising a rolling surface (3) and an associated counter rolling surface (10) which form a rolling channel (11) for rolling over the smoking article components (6) and which may be moved relative to one another, **characterised in that** a front rolling surface (16) is provided in front of at least one projection (13) relative to the rotational direction of the web wheel (12), a front rolling channel being configured between the front rolling surface (16) and the rolling surface (3) of the rolling conveyor (2) as a channel-like extension of the rolling channel (11) during the transition of the smoking article components (6) into the rolling channel (11).

8. Use according to Claim 7, **characterised by** a web wheel (12) according to one or more of Claims 2 to 4.

## Revendications

1. Dispositif pour rouler des composants (6) d'articles à fumer en forme de tige, en particulier des groupes (6) tige de tabac-tige de filtre-tige de tabac, comportant un convoyeur à rouleaux (2) présentant une surface de roulement (3) et une surface (10) opposée correspondante de roulement, qui forment un canal de roulement (11) pour rouler des composants (6) d'articles à fumer et qui sont déplaçables l'un par rapport à l'autre, comportant une roue à arêtes (12) rotative disposée à l'entrée du canal de roulement (11) avec des arêtes (13) immobiles sur le pourtour de la roue à arêtes (12), **caractérisé en ce que**, par rapport au sens de rotation de la roue à arêtes (12), il est prévu une surface de préroulement (16) avant au moins une arête (13), un canal de préroulement étant réalisé, entre la surface de préroulement (16) et la surface de roulement (3) du convoyeur à rouleaux (2), en tant que prolongement, similaire à un canal, du canal de roulement (11) lors du passage des composants (6) d'articles à fumer dans le canal de roulement (11).

2. Dispositif selon la revendication 1, **caractérisé en ce que** la distance radiale des deux extrémités de la surface de préroulement (16) est différente.

3. Dispositif selon la revendication 1 ou 2, **caractérisé en ce que** la surface de préroulement (16) présente une surface rugueuse.

4. Dispositif selon l'une des revendications 1 à 3, **caractérisé en ce que** la surface de préroulement (16) est rainurée.

5. Dispositif selon une ou plusieurs des revendications 1 à 4, **caractérisé en ce que** la surface opposée de roulement (10) est réalisée en tant que surface d'un sabot de roulement (9) fixe.

6. Dispositif selon une ou plusieurs des revendications 1 à 5, **caractérisé en ce qu'**il est prévu une barrette de démarrage (8) sur la surface opposée de roulement (10) à l'entrée du canal de roulement (11).

7. Utilisation d'une roue à arêtes (12) comportant des arêtes (13) immobiles sur le pourtour de la roue à arêtes (12), dans un dispositif pour rouler des composants (6) d'articles à fumer en forme de tige, en particulier des groupes (6) tige de tabac-tige de filtre-tige de tabac, comportant un convoyeur à rouleaux (2) présentant une surface de roulement (3) et une surface (10) opposée correspondante de roulement qui forment un canal de roulement (11) pour rouler des composants (6) d'articles à fumer et qui sont déplaçables l'un par rapport à l'autre, **caractérisé en ce que**, par rapport au sens de rotation de la roue à arête (12), il est prévu une surface de préroulement (16) avant au moins une arête (13), un canal de préroulement étant réalisé, entre la surface de préroulement (16) et la surface de roulement (3) du convoyeur à rouleaux (2), en tant que prolongement, similaire à un canal, du canal de roulement (11) lors du passage des composants (6) d'articles à fumer dans le canal de roulement (11).

8. Utilisation selon la revendication 7, **caractérisée par** une roue à arêtes (12) selon une ou plusieurs des revendications 2 à 4.
